# EUROPÄISCHE PATENTSCHRIFT

(11) **EP 2 312 990 B1**
(45) Veröffentlichungstag und Bekanntmachung des Hinweises auf die Patenterteilung: **12.10.2016**
(21) Anmeldenummer: 09780965.1
(22) Anmeldetag: 23.07.2009
(51) Int. Cl.: A47L 15/50

(54) **GESCHIRRSPÜLMASCHINE**
DISWASHER
LAVE-VAISSELLE

(30) Priorität: 25.07.2008 DE 102008040746
(43) Veröffentlichungstag der Anmeldung: 27.04.2011
(73) Patentinhaber: BSH Hausgeräte GmbH, 81739 München (DE)
(72) Erfinder: LEINMÜLLER, Elena, 81549 München (DE)
(86) Internationale Anmeldenummer: PCT/EP2009/059474
(87) Internationale Veröffentlichungsnummer: WO 2010/010142

(56) Entgegenhaltungen:
- EP-A2- 1 138 249
- DE-U1- 7 605 749
- DE-U1- 20 023 824
- US-A1- 2005 268 945

## Beschreibung

Die Erfindung betrifft eine Geschirrspülmaschine, insbesondere Haushalts-Geschirrspülmaschine, wenigstens aufweisend eine Ablagevorrichtung, die durch eine Schwenkbewegung um eine Schwenkachse von einer ersten Position in eine zweite Position und umgekehrt bringbar ist und Spülgutauflagestege aufweist.

Geschirrspülmaschinen der Eingangs genannten Art sind bekannt. Die bekannten Lösungen bieten zwar eine zusätzliche Ablagemöglichkeit in Form der Ablagevorrichtung, lösen aber nicht das Problem einer sicheren Positionierung auf dieser und weisen mehrere Nachteile in Bezug auf die Spül- beziehungsweise Trocknungsergebnisse auf. Auch eine Fixierung von kleinen Spülgutteilen ist nur bedingt gegeben. Beispielsweise verrutschen Espressotassen und/oder kleine Gläser beim Herausziehen der Ablagevorrichtung beziehungsweise beim Herausziehen von Geschirrkörben, an denen die Ablagevorrichtung angeordnet ist. Für diese und andere Spülgutteile ist also kein sicherer Halt gegeben. Auch während eines Arbeitsvorgangs, also beispielsweise eines Spülvorgangs der Geschirrspülmaschine, kann das dabei verwendete Wasser beziehungsweise die Wasserstrahlen, die auf das auf der Ablagevorrichtung angeordnete Spülgut treffen, ein Verrutschen des Spülguts verursachen. Bedingt durch die Rippenelemente, aus welchen die aus dem Stand der Technik bekannten Ablagevorrichtungen bestehen, kann außerdem ein sogenannter "Spülschatten" entstehen. Das bedeutet, dass das Spülwasser nicht optimal an das zu spülende Spülgut gelangen kann. Somit entstehen Stellen auf dem Spülgut, an die kein beziehungsweise nur wenig Wasser gelangt. An diesen Stellen kann folglich kein Reinigungsvorgang ablaufen. Das bearbeitete Spülgut wird an diesen Stellen nicht optimal gereinigt und kann nach dem Spülvorgang mithin noch verschmutzt, insbesondere mit Nahrungsmittelresten behaftet, sein. Auch ergibt sich aus dem Spülschatten eine sehr ungünstige Verteilung des Wassers in dem Innenraum der Geschirrspülmaschine. Insbesondere muss für den Reinigungsvorgang eine größere Wassermenge beziehungsweise eine größere Strömungsgeschwindigkeit des Wassers in dem Innenraum der Geschirrspülmaschine vorgesehen sein, um auch Stellen des Spülguts zu erreichen, die sich zumindest teilweise in einem Bereich eines Spülschattens befinden. Alternativ kann auch ein höherer konstruktiver Aufwand betrieben werden, um das Wasser derart zu führen, dass die beschriebenen Spülschatten nicht auftreten können. Problematisch ist auch, dass sich auf den Oberflächen der Ablagevorrichtung Wasser ansammeln kann. Es ist aus dem Stand der Technik bekannt, dass sich Ablagevorrichtungen häufig in zwei Winkelpositionen anordnen lassen. In der ersten Winkelposition ist eine Nutzung der Ablagevorrichtung für Spülgut vorgesehen, während in der zweiten Position in einem unter der Ablagevorrichtung angeordneten Spülraum durch das Hochklappen der Ablagevorrichtung eine Auflagefläche für Spülgut entsteht, welches ein größeres Platzangebot, insbesondere in der Höhe, aufweist. Bei den aus dem Stand der Technik bekannten Ablagevorrichtungen kann sich nun in mindestens einer, häufig auch in allen, Winkelpositionen Wasser auf Oberflächen der Ablagevorrichtung ansammeln. Dies hat mehrere negative Auswirkungen auf einen Spülvorgang. Zum Einen liegt ein höherer Wasserverbrauch vor, da das auf der Ablagevorrichtung liegengebliebene Wasser innerhalb des Spülraums durch frisches Wasser ersetzt werden muss. Zum Anderen zeigen sich negative Auswirkungen auf einen Trocknungsvorgang, der sich häufig in einer Geschirrspülmaschine an den Spülvorgang anschließt. Dies ist zumindest teilweise dem Material der Ablagevorrichtungen zuzuschreiben, die häufig aus Kunststoff bestehen. Kunststoff weist üblicherweise eine schlechte Wärmeleitung auf, sodass die während des Trocknungsvorgangs in die Geschirrspülmaschine eingebrachte Wärme die Ablagevorrichtung nicht in ausreichendem Maß trocknen kann. Dies liegt an der mitunter hohen Wassermenge, die während des Spülvorgangs auf den Oberflächen der Ablagevorrichtung verbleibt. Daraus ergeben sich üblicherweise zwei Auswirkungen auf das Spülgut, welches sich in der Geschirrspülmaschine befindet. Einerseits trocknet das auf der Ablagevorrichtung befindliche Spülgut nicht vollständig, da sich zumindest eine Auflagefläche des Spülguts in dem Wasser befinden kann, welches sich auf der Ablagevorrichtung während des Spülvorgangs angesammelt hat. Andererseits kann, wenn der Geschirrkorb nach dem Spül- beziehungsweise Trocknungsvorgang durch einen Benutzer aus der Geschirrspülmaschine herausgezogen wird, um das sich in der Geschirrspülmaschine befindliche Spülgut zu entnehmen, das auf der Ablagevorrichtung verbliebene Wasser durch den Herausziehvorgang in Bewegung gesetzt werden und somit auf Spülgut gelangen, welches unterhalb der Ablagevorrichtung angeordnet ist. Damit wird sowohl das auf der Ablagevorrichtung angeordnete Spülgut als auch das Spülgut unterhalb der Ablagevorrichtung durch das auf der Ablagevorrichtung verbliebene Wasser wiederum benetzt und der Trocknungsvorgang zumindest teilweise zunichte gemacht.

Aus der US 2005/0268945 A1 ist eine Ablagevorrichtung für eine Geschirrspülmaschine bekannt, die durch eine Schwenkbewegung um eine Schwenkachse von einer ersten Position in eine zweite Position und umgekehrt bringbar ist und Spülgutauflagestege aufweist.

Aus der DE 200 23 824 U1 ist ein Einsatz für einen Geschirrkorb in einer Geschirrspülmaschine bekannt. Dabei werden Durchbrüche für den Durchtritt von Spülflüssigkeit von in einer Ebene an Kreuzungspunkten sich schneidenden Stegen begrenzt, wobei die Stege derart geneigt ausgebildet sind, dass sie jeweils einen rautenförmigen Querschnitt aufweisen.

Es ist Aufgabe der Erfindung, eine Geschirrspülmaschine zur Verfügung zu stellen, die die genannten Nachteile nicht aufweist. Insbesondere soll die erfindungsgemäße Geschirrspülmaschine eine Ansammlung von Wasser auf Oberflächen der Spülgutauflagestege verhindern.

Dies wird für eine Geschirrspülmaschine mit den in dem Oberbegriff des Anspruchs 1 genannten Merkmalen dadurch erreicht, dass die Spülgutauflagestege in der ersten und der zweiten Position Ablaufschrägen aufweisen. Das bedeutet, dass auf den Spülgutauflagestegen vorhandenes Wasser sowohl in der ersten und der zweiten Position über die Ablaufschrägen ablaufen kann. Es kann also kein Wasser auf den Spülgutauflagestegen verbleiben. Dies ist in zweierlei Hinsicht vorteilhaft. Zunächst kann sich während des Spülvorgangs das Wasser nicht mehr auf der Ablagevorrichtung ansammeln, da dieses bedingt durch die Ablaufschrägen der Spülgutauflagestege stets ablaufen beziehungsweise abtropfen kann. Weil sich kein Wasser ansammelt, das auch nach dem Trocknungsvorgang auf den Spülgutauflagestegen vorhanden sein könnte, kann weiterhin auch bei einem Herausziehen eines Geschirrkorbs kein Wasser auf das unter dem Geschirrkorb angeordnete Spülgut gelangen. Damit wird der Trocknungsvorgang des Spülguts effektiver durchführbar, insbesondere mit weniger Energie, da kein Wasser, das sich eventuell auf den Spülgutauflagestegen angesammelt haben könnte, berücksichtigt werden muss. Somit wird durch die Ablaufschrägen erreicht, dass sowohl eine vorteilhafte Wasserableitung als auch eine saubere Spülguttrocknung erreicht werden. Durch die Ablaufschrägen kann auch der Effekt des "Spülschattens" vermindert werden, da mittels dieser eine bessere Wasserführung innerhalb der Geschirrspülmaschine erreicht werden kann. Die Ablagevorrichtung kann durch eine Schwenkbewegung um die Schwenkachse von der ersten Position in die zweite Position und umgekehrt gebracht werden. Das Verschwenken der Ablagevorrichtung dient in erster Linie dazu, das verfügbare Volumen in dem Geschirrkorb, an welchem die Ablagevorrichtung befestigt ist, zu variieren. In der ersten Position befindet sich eine Auflagefläche für Spülgut im Wesentlichen senkrecht zu dem Schwerkraftvektor, das heißt auf der Auflagefläche kann Spülgut angeordnet werden. In der zweiten Position kann die Oberfläche der Ablagevorrichtung im Wesentlichen parallel zu dem Schwerkraftvektor angeordnet sein. Das bedeutet, dass kein Spülgut auf der Ablagevorrichtung angeordnet werden kann, dafür aber in einem Geschirrkorb, an dem die Ablagevorrichtung angebracht ist, ein größeres Volumen, insbesondere eine größere Erstreckung in vertikaler Richtung, für Spülgut zur Verfügung steht. In dieser Position kann also auch großvolumiges beziehungsweise hohes Spülgut in dem Geschirrkorb angeordnet sein.

Eine Weiterbildung der Erfindung sieht vor, dass die Schwenkbewegung mittels eines Schwenklagers durchführbar ist. Mittels des Schwenklagers ist also ein Verschwenken der Ablagevorrichtung in mindestens zwei Positionen möglich. Vorteilhafterweise weist das Schwenklager eine Vorrichtung auf, mit der eine Arretierung der Ablagevorrichtung in mindestens einer der möglichen Positionen möglich ist. Diese Arretierung kann insbesondere als eine durch Aufbringen einer bestimmten Kraft lösbare Arretierung ausgebildet sein. Das heißt, dass ein Schwenken der Ablagevorrichtung von einer Position in eine weitere Position einfach möglich ist, aber zunächst eine gewisse Kraft aufgebracht werden muss, um die Ablagevorrichtung aus der einen Position in eine Zwischenposition zu bewegen. In dieser Zwischenposition ist keine Arretierung mehr vorgesehen, wodurch sie einfach durchlaufen werden kann. Beim Erreichen der weiteren Position muss wieder eine gewisse Kraft aufgebracht werden, um die Ablagevorrichtung in dieser Position zu arretieren. Die lösbare Arretierung kann insbesondere durch eine Rastverbindung realisiert sein.

Eine Weiterbildung der Erfindung sieht vor, dass zumindest ein Teil der Spülgutauflagestege jeweils zwei Seitenflächen und mindestens eine Stirnfläche aufweist, wobei die Stirnfläche an die Seitenflächen jeweils unter Ausbildung einer Ecke angrenzt. Dabei kann die Stirnfläche im Wesentlichen rechtwinklig zu den Seitenflächen angeordnet sein. Es ist jedoch auch ein beliebiger anderer Winkel vorstellbar. Eine mögliche Ausbildung sieht vor, dass die Seitenflächen beidseitig an eine Stirnfläche angrenzen. In dieser Form weist der Spülgutauflagesteg einen im Wesentlichen quaderförmigen Querschnitt auf. Es kann aber auch vorgesehen sein, dass die Seitenflächen des Spülgutauflagestegs zumindest einseitig unter Ausbildung eines Radiuses ineinander übergehen. Es ist auch möglich, dass die Seitenflächen jeweils durch mehrere Stirnflächen miteinander verbunden sind. Das heißt, dass die Verbindung zwischen zwei Seitenflächen polygonförmig ausgeführt ist. Ein Vorteil dieser Ausführungen kann anhand der im Wesentlichen quaderförmigen Ausbildung einfach erkannt werden: Durch die geneigte Anordnung des Spülgutauflagestegs sind in diesem Fall alle Oberflächen des Spülgutauflagestegs, das heißt die Seitenflächen und die mindestens eine Stirnfläche, unter einem Winkel zu dem Schwerkraftvektor angeordnet, wodurch Wasser ablaufen beziehungsweise abtropfen kann. Auch bildet in diesem Fall eine der zwischen Seitenfläche und Stirnfläche liegende Ecke eine Kontaktlinie aus, über die das Spülgut in Kontakt mit der Ablagevorrichtung treten kann.

Eine Weiterbildung der Erfindung sieht vor, dass zumindest ein Teil der Spülgutauflagestege jeweils zwei Seitenflächen aufweist, die unter einem spitzen Winkel aneinander grenzen. Beispielsweise können die Spülgutauflagestege derart ausgebildet sein, dass zwei im Wesentlichen ellipsenausschnittsförmige Seitenflächen aneinander grenzen und somit einen spitzen Winkel einschließen. Es kann auch vorgesehen sein, dass die zwei Seitenflächen lediglich einseitig den spitzen Winkel aufweisen. In diesem Fall ist auf der anderen Seite beispielsweise eine Stirnfläche vorgesehen.

Eine Weiterbildung der Erfindung sieht vor, dass die Ablagevorrichtung an einem Geschirrkorb befestigt ist, der ausziehbar aus einem Behandlungsraum der Geschirrspülmaschine angeordnet ist. Das bedeutet, dass die Ablagevorrichtung zusammen mit dem Geschirrkorb aus der Geschirrspülmaschine herausgezogen werden kann. Dies ist vorteilhaft, um den Geschirrkorb mit Spülgut zu beladen beziehungsweise Spülgut auf der Ablagevorrichtung anzuordnen.

Eine Weiterbildung der Erfindung sieht vor, dass in wenigstens einer der beiden Positionen Spülgut auf der Ablagevorrichtung lagerbar ist. Es muss also nicht in der ersten und in der zweiten Position Spülgut auf der Ablagevorrichtung anordenbar sein. Es kann vielmehr vorgesehen sein, dass lediglich in einer der beiden Positionen Spülgut auf der Ablagevorrichtung lagerbar ist, während die zweite Position der Unterbringung von großvolumigem beziehungsweise hohem Spülgut in dem Geschirrkorb dient.

Erfindungsgemäß ist vorgesehen, dass in der ersten und der zweiten Position die Ablaufschrägen durch, insbesondere geneigt angeordnete, Oberflächen der Spülgutauflagestege gebildet sind. Die Spülgutauflagestege weisen also Oberflächen auf, die sowohl in der ersten und der zweiten Position die Ablaufschrägen ausbilden, über welche das Wasser von den Spülgutauflagestegen ablaufen kann. Die Oberflächen zumindest eines Teils der Spülgutauflagestege sind vorteilhafterweise geneigt angeordnet. Das bedeutet, dass die Oberflächen der Spülgutauflagestege einen Winkel, der ungleich 0° ist, gegenüber einem Schwerkraftvektor ausbilden. Damit kann sich während des Spülvorgangs das Wasser nicht mehr auf den Spülgutauflagestegen ansammeln. Gleichzeitig kann über die geneigt angeordneten Oberflächen eine Wasserführung im Inneren der Geschirrspülmaschine optimiert werden. Das bedeutet insbesondere, dass der Spülschatten vermieden werden kann. Zu diesem Zweck können die Oberflächen der Spülgutauflagestege so geneigt angeordnet sein, dass sowohl in der ersten und der zweiten Position eine optimale Wasserführung auf das Spülgut hergestellt ist.

Eine Weiterbildung der Erfindung sieht vor, dass die Spülgutauflagestege sich in eine erste und eine zweite Richtung erstrecken, die rechtwinklig zueinander verlaufen, wobei die erste Richtung im Wesentlichen parallel und die zweite Richtung im Wesentlichen rechtwinklig zu der Schwenkachse 18 verläuft. Die Spülgutauflagestege bilden also im Wesentlichen ein Gitter aus. Es kann vorgesehen sein, dass die Spülgutauflagestege eine Breite und/oder eine Länge der Ablagevorrichtung gleichmäßig aufteilen. Alternativ kann aber auch eine unregelmäßige Verteilung der Spülgutauflagestege vorgesehen sein. Vorzugsweise ist vorgesehen, dass die Spülgutauflagestege jeweils die gesamte Breite und/oder die gesamte Länge der Ablagevorrichtung durchlaufen. Das bedeutet, dass ein Teil der Spülgutauflagestege parallel zueinander und zu einem anderen Teil senkrecht verläuft.

Eine Weiterbildung der Erfindung sieht vor, dass die Erstreckung in die erste Richtung größer ist als die Erstreckung in die zweite Richtung. Daraus folgt, dass die Ablagevorrichtung einen im Wesentlichen rechteckigen, allerdings nicht quadratischen, Querschnitt aufweist. Vorzugsweise verläuft die erste Richtung dabei parallel zu einer Seitenwand des Innenraums der Geschirrspülmaschine, während die zweite Richtung senkrecht dazu angeordnet ist.

Eine Weiterbildung der Erfindung sieht vor, dass die Oberflächen gekrümmt ausgebildet sind. Durch eine Krümmung der Oberflächen kann gewährleistet werden, dass sowohl in der ersten als auch der zweiten Position der Ablagevorrichtung Wasser über die Ablaufschrägen optimal ablaufen kann. Außerdem kann eine optimale Wasserführung innerhalb der Geschirrspülmaschine erreicht werden, sodass das Auftreten des Spülschattens vermieden beziehungsweise verringert werden kann. Vorzugsweise ist vorgesehen, dass die Oberflächen turbinenschaufelartig gekrümmt sind.

Erfindungsgemäß ist vorgesehen, dass der Normalenvektor an jeder Stelle der Oberflächen an der ersten und der zweiten Position vom Schwerkraftvektor abweicht. Das bedeutet, dass durch die Schwerkraft auf den Spülgutauflagestegen vorhandenes Wasser sowohl in der ersten und der zweiten Position über die Ablaufschrägen ablaufen kann. Damit weisen die Oberflächen der Spülgutauflagestege keine Stelle auf, an welcher sich Wasser ansammeln kann.

Eine Weiterbildung der Erfindung sieht vor, dass zumindest ein Teil der Spülgutauflagestege mindestens eine gezackte Spülgutauflagekante aufweist. Die Spülgutauflagekante weist also regelmäßig und/oder unregelmäßig angeordnete Einsenkungen und/oder Erhöhungen auf. Damit werden Zacken ausgebildet, die als Rutschsicherung für aufgelegtes Spülgut dienen. Die gezackte Spülgutauflagekante, auf der Spülgut aufliegt, beziehungsweise die Einsenkungen und/oder Erhöhungen der Spülgutauflagekante wirken mit der Unterseite von abgelegtem Spülgut zusammen, so dass das Spülgut vor Verrutschen durch beispielsweise einen beim Spülvorgang auf das Spülgut auftreffenden Wasserstrahl gesichert ist.

Die Erfindung wird im Folgenden anhand der in der Zeichnung dargestellten Ausführungsbeispiele näher erläutert, ohne dass eine Beschränkung der Erfindung erfolgt. Es zeigen:
- Figur 1: eine isometrische Ansicht einer Ablagevorrichtung einer Geschirrspülmaschine, mit mehreren Spülgutauflagestegen in einer ersten Position,
- Figur 2: die Ablagevorrichtung in einer zweiten Position,
- Figur 3: einen Längsschnitt der Ablagevorrichtung in der ersten Position,
- Figur 4: der Längsschnitt der Ablagevorrichtung in der zweiten Position,
- Figur 5: einen Längsschnitt der Ablagevorrichtung in der ersten Position, mit einem auf der Ablagevorrichtung abgelegten Spülgutteil, und
- Figur 6: einen Querschnitt der Ablagevorrichtung mit einem darauf angeordneten Spülgutteil.

Figur 1 zeigt eine isometrische Ansicht einer Ablagevorrichtung 1 in einer nicht dargestellten Geschirrspülmaschine. Die Ablagevorrichtung 1 weist zwei Spülgutauflagestege 2 in eine erste Richtung und mehrere Spülgutauflagestege 3 in eine zweite Richtung auf. Auf einer ersten Längsseite 4 ist eine Schwenkvorrichtung 5, die über mindestens ein Schwenklager 6, in diesem Fall vier Schwenklager 6, verfügt, angeordnet. Die Schwenklager 6 dienen zur schwenkbaren Befestigung der Ablagevorrichtung 1 an einem nicht dargestellten Geschirrkorb, der wiederum in der Geschirrspülmaschine vorgesehen ist. Mittels des Schwenklagers 6 kann die Ablagevorrichtung 1 von einer ersten Position, wie in Figur 1 dargestellt, zu einer zweiten Position, wie in Figur 2 dargestellt, verschwenkt werden. Die Spülgutauflagestege 2 durchlaufen in diesem Ausführungsbeispiel eine gesamte Längserstreckung der Ablagevorrichtung 1. Die Spülgutauflagestege 3 weisen eine Quererstreckung auf, die einer Breite der Ablagevorrichtung 1 entspricht. Die Spülgutauflagestege 2 sind sowohl voneinander als auch von der ersten Längsseite 4 und der zweiten Längsseite 7 beabstandet. Die Spülgutauflagestege 3 sind ebenso voneinander sowie von Querseiten 8 der Ablagevorrichtung 1 beabstandet. Dabei durchlaufen die Spülgutauflagestege 3 die Spülgutauflagestege 2, womit sich ein gitterartiges Muster ausbildet, da Spülgutauflagestege 2 und Spülgutauflagestege 3 jeweils zueinander parallel angeordnet sind. Die zweite Längsseite 7 weist in diesem Ausführungsbeispiel keinen geraden Verlauf auf. Sie ist vielmehr in der Längserstreckung der Ablagevorrichtung 1 wellenförmig ausgebildet. Dabei liegen sowohl Einsenkungen 9 als auch Erhebungen 10 jeweils im Bereich eines Spülgutauflagestegs 3. Der Spülgutauflagesteg 2 weist zwei Seitenflächen 11 und zwei Stirnflächen 12 auf. Die Seitenflächen 11 grenzen an die Stirnflächen 12 unter Ausbildung einer Ecke 13 beziehungsweise einer Kontaktlinie 14 an. Die Kontaktlinie 14 ist hier in Form einer gezackten Spülgutauflagekante 15 ausgebildet. Es ist allerdings anzumerken, dass die gesamte Stirnfläche 12 einen gezackten Verlauf aufweist. Dieser ist also nicht lediglich auf die Kontaktlinie 14 beziehungsweise die Spülgutauflagekante 15 beschränkt. Es kann allerdings auch vorgesehen sein, dass der gezackte Verlauf lediglich an der Spülgutauflagekante 15 realisiert ist.

Die Spülgutauflagestege 3 weisen jeweils zwei Seitenflächen 16 auf, die unter einem spitzen Winkel aufeinander treffen und so eine Oberkante 17 der Spülgutauflagestege 3 ausbilden. Die Spülgutauflagestege 3 haben dabei einen im Wesentlichen linsenförmigen Querschnitt beziehungsweise können turbinenschaufelartig geformt sein. Die beiden Seitenflächen 16 haben jeweils einen ellipsenausschnittsförmigen Verlauf und laufen mit ihren Seitenflächen 16 unter Bildung der Oberkante 17 zusammen.

Die Ablagevorrichtung 1 ist mit Hilfe der Schwenkvorrichtung 5 um eine Schwenkachse 18 schwenkbar. Die Spülgutauflagestege 2 verlaufen im Wesentlichen parallel zu der Schwenkachse 18, während die Spülgutauflagestege 3 im Wesentlichen senkrecht zu dieser angeordnet sind. Eine Ausdehnung in Richtung einer Hochachse der Ablagevorrichtung 1 ist bei den Spülgutauflagestegen 2 größer als bei den Spülgutauflagestegen 3. Damit werden die Spülgutauflagestege 3 an ihren Kontaktstellen mit den Spülgutauflagestegen 2 vollständig in den Spülgutauflagestegen 2 aufgenommen. Insbesondere ist vorgesehen, dass die Oberkante 17 der Spülgutauflagestegen 3 unterhalb der gezackten Spülgutauflagekante 15 verläuft. Erkennbar ist, dass nicht alle Spülgutauflagestege 2 eine gezackte Spülgutauflagekante 15 aufweisen. Insbesondere kann die Ausbildung des Spülgutauflagestegs 2, der dem Schwenklager 6 am nächsten ist, unterschiedlich ausgebildet sein. In diesem Fall ist die Schwenkvorrichtung 5 Bestandteil des Spülgutauflagestegs 2, der der Schwenkvorrichtung 5 beziehungsweise der Schwenkachse 18 nächst gelegen ist. Der zu der Schwenkachse 18 am weitesten beabstandete Spülgutauflagesteg 2, der die zweite Längsseite 7 bildet, weist ebenfalls eine andere Ausbildung auf, als die Spülgutauflagestege 2, die zwischen Schwenkachse 18 und der zweiten Längsseite 7 angeordnet sind.

Figur 2 zeigt die Ablagevorrichtung 1 in einer zweiten Winkelstellung. Die zweite Winkelstellung resultiert aus einem Schwenken der Ablagevorrichtung 1 um die Schwenkachse 18 um etwa 90°. Das für Figur 1 verwendete Koordinatensystem der Ablagevorrichtung ist an diese gebunden, wird also mitgeschwenkt. Die Schwenkvorrichtung 5 beziehungsweise das Schwenklager 6 ist nun auf einer Unterseite der Ablagevorrichtung 1, während die zweite Längsseite 7 oben angeordnet ist. Es ist zu erkennen, dass die Spülgutauflagestege 2 gegenüber einem Schwerkraftvektor, der durch den Pfeil 19 symbolisiert ist, angewinkelt sind. Dabei zeigt die Kontaktlinie 14 beziehungsweise die Spülgutauflagekante 15 in Richtung des Pfeils 19, also nach unten.

Figur 3 zeigt einen Längsquerschnitt durch die Ablagevorrichtung 1. Erkennbar sind die Spülgutauflagestege 2 sowie ein Spülgutauflagesteg 3. Die Ablagevorrichtung 1 befindet sich analog zu Figur 1 in der ersten Winkelstellung. Besonders deutlich wird hier, dass die Spülgutauflagestege 2 nicht nur gegenüber dem Schwerkraftvektor beziehungsweise dem Pfeil 19 geneigt angeordnet sind, sondern dass die Seitenflächen 11 der Spülgutauflagestege 2 einen gekrümmten, insbesondere turbinenschaufelartigen, Verlauf aufweisen. Dargestellt ist auch ein Wassertropfen 20, der aufgrund der Schwerkraft entlang der Seitenfläche 11 in Richtung des Pfeils 21 von dem Spülgutauflagesteg 2 abgleitet, womit sich auf dem Spülgutauflagesteg 2 beziehungsweise auf der Stirnfläche 12 kein Wasser ansammeln kann.

In Figur 4 ist die Ablagevorrichtung 1 aus Figur 3 in einer zweiten Winkelstellung dargestellt. Das heißt, die Ablagevorrichtung 1 wurde analog zu Figur 2 um die Schwenkachse 18 um 90° geschwenkt. Auch in dieser zweiten Winkelstellung sind alle Seitenflächen 11 und Stirnflächen 12 der Spülgutauflagestege 2 gegenüber dem Schwerkraftvektor, also dem Pfeil 19, angewinkelt. Damit kann sich auch hier an diesen Stellen kein Wasser ansammeln. Vorhandene Wassertropfen 20 bewegen sich aufgrund der Schwerkraftwirkung in Richtung des Pfeils 21 und tropfen von den Spülgutauflagestegen 2 beziehungsweise der Ablagevorrichtung 1 ab. Somit kann sich weder in der ersten Winkelstellung noch in der zweiten Winkelstellung Wasser auf der Ablagevorrichtung 1 ansammeln.

Die Figur 5 zeigt wieder einen Längsquerschnitt durch die Ablagevorrichtung 1 in der ersten Winkelstellung. Zusätzlich ist ein Spülgutteil 22, hier eine Tasse 23, auf der Ablagevorrichtung 1 angeordnet. Es ist zu erkennen, dass eine Unterseite 24 der Tasse 23 lediglich über die Spülgutauflagekante 15 der Spülgutauflagestege 2 mit der Ablagevorrichtung 1 in Kontakt tritt. Damit bildet sich nur eine sehr kleine Kontaktfläche 25 aus. Zum Vergleich liegt bei den aus dem Stand der Technik bekannten Ablagevorrichtungen 1 ein Spülgutteil 22 beziehungsweise eine Tasse 23 mit einer Unterseite 24 auf der gesamten Stirnfläche 12 auf. Durch Kapillarwirkung kann sich zwischen Stirnfläche 12 und Unterseite 24 der Tasse 23 Wasser sammeln beziehungsweise dort gehalten werden. Dies beeinträchtigt den Trocknungsvorgang des Spülgutteils 22 beziehungsweise macht einen höheren Energieeinsatz beim Trocknen erforderlich. Auch bildet die Spülgutauflagekante 15 beziehungsweise der angewinkelte Spülgutauflagesteg 2 eine Rutschsicherung für das Spülgutteil 22 aus, sodass ein Verrutschen des Spülgutteils 22 in Querrichtung erschwert wird.

Die Figur 6 zeigt einen Querschnitt der Ablagevorrichtung 1. Gezeigt ist lediglich ein Ausschnitt. Zusätzlich dargestellt ist wieder ein Spülgutteil 22 in Form einer Tasse 23. Anhand dieser Figur soll verdeutlicht werden, dass entlang der Kontaktlinie 14 die gezackte Spülgutauflagekante 15 ein Verrutschen der Tasse 23 in Längserstreckung der Ablagevorrichtung 1 wirkungsvoll verhindern kann. Ränder 26 der Tasse 23 greifen in die Vertiefungen 27 der Spülgutauflagekante 15 ein und verhindern damit ein Verrutschen der Tasse 23.

Es zeigt sich, dass das beschriebene Ausführungsbeispiel der Ablagevorrichtung die Eingangs genannten Nachteile vollständig beseitigen kann. Zum Einen wird durch die gezackte Spülgutauflagekante 15 eine Position des Spülgutteils 22 in Längsrichtung der Ablagevorrichtung 1 gesichert. Gleichzeitig ist ein Verrutschen in Querrichtung ebenso erschwert. Damit ist das Spülgutteil 22 sicher auf der Ablagevorrichtung 1 ablegbar. Weiter kann durch die geneigte Anordnung der Spülgutauflagestege 2 gegenüber dem Schwerkraftvektor, also dem Pfeil 19, wirkungsvoll verhindert werden, dass sich Wasser auf dem Spülgutauflagesteg 2 ansammelt. Dasselbe gilt für die Spülgutauflagestege 3, an welchen sich aufgrund der Ausformung, also der sehr schmalen Oberkante 17, ebenfalls kein Wasser ansammeln kann. Damit wird, wie Eingangs beschrieben, ein Wasserspareffekt erzielt, sowie die Wirkung des Trocknungsvorgangs des Spülguts deutlich verbessert.

## Patentansprüche

1. Geschirrspülmaschine, insbesondere Haushalts-Geschirrspülmaschine, wenigstens aufweisend eine Ablagevorrichtung (1), die durch eine Schwenkbewegung um eine Schwenkachse (18) von einer ersten Position in eine zweite Position und umgekehrt bringbar ist und Spülgutauflagestege (2,3) aufweist, **dadurch gekennzeichnet, dass** die Spülgutauflagestege (2,3) in der ersten und der zweiten Position Ablaufschrägen aufweisen, welche in der ersten und der zweiten Position durch, insbesondere geneigt angeordnete, Oberflächen (11,12) der Spülgutauflagestege (2,3) gebildet sind, dass der Normalenvektor an jeder Stelle der Oberflächen (11,12) in der ersten und der zweiten Position vom Schwerkraftvektor abweicht und, dass die Oberflächen (11, 12) gekrümmt ausgebildet sind.

2. Geschirrspülmaschine nach Anspruch 1, **dadurch gekennzeichnet, dass** die Schwenkbewegung mittels eines Schwenklagers (6) durchführbar ist.

3. Geschirrspülmaschine nach Anspruch 1 oder 2, **dadurch gekennzeichnet, dass** zumindest ein Teil der Spülgutauflagestege (2,3) jeweils zwei Seitenflächen (11) und mindestens eine Stirnfläche (12) aufweisen, wobei die Stirnfläche (12) an die Seitenflächen (11) jeweils unter Ausbildung einer Ecke (13) angrenzt.

4. Geschirrspülmaschine nach einem der Ansprüche 1 bis 3, **dadurch gekennzeichnet, dass** zumindest ein Teil der Spülgutauflagestege (2,3) jeweils zwei Seitenflächen (16) aufweist, die unter einem spitzen Winkel aneinandergrenzen.

5. Geschirrspülmaschine nach einem der Ansprüche 1 bis 4, **dadurch gekennzeichnet, dass** die Ablagevorrichtung (1) an einem Geschirrkorb befestigt ist, der ausziehbar aus einem Behandlungsraum der Geschirrspülmaschine angeordnet ist.

6. Geschirrspülmaschine nach einem der Ansprüche 1 bis 5, **dadurch gekennzeichnet, dass** in wenigstens einer der beiden Positionen Spülgut (22) auf der Ablagevorrichtung (1) lagerbar ist.

7. Geschirrspülmaschine nach einem der Ansprüche 1 bis 6, **dadurch gekennzeichnet, dass** die Spülgutauflagestege (2,3) sich in eine erste und eine zweite Richtung erstrecken, die rechtwinklig zueinander verlaufen, wobei die erste Richtung im Wesentlichen parallel und die zweite Richtung im Wesentlichen rechtwinklig zu der Schwenkachse (18) verläuft.

8. Geschirrspülmaschine nach Anspruch 7, **dadurch gekennzeichnet, dass** die Erstreckung in die erste Richtung größer ist als die Erstreckung in die zweite Richtung.

9. Geschirrspülmaschine nach einem der Ansprüche 1 bis 9, **dadurch gekennzeichnet, dass** zumindest ein Teil der Spülgutauflagestege (2,3) mindestens eine gezackte Spülgutauflagekante (15) aufweist.

## Claims

1. Dishwasher, in particular domestic dishwasher, at least having a storage apparatus (1), which can be moved from a first position into a second position and vice versa by a pivoting movement about a pivot axis (18), and having support webs (2, 3) for items to be washed, **characterised in that** the support webs (2, 3) for items to be washed have inclined drainage channels in the first and second position, which are formed in the first and second position by surfaces (11, 12), in particular surfaces arranged at an incline, of the support webs (2, 3) for items to be washed, that at each point on the surfaces (11, 12) in the first and second position the normal vector deviates from the force of gravity vector and that the surfaces (11, 12) are curved.

2. Dishwasher according to claim 1, **characterised in that** the pivoting movement can be performed by means of a pivot bearing (6).

3. Dishwasher according to claim 1 or 2, **characterised in that** at least one part of the support webs (2, 3) for items to be washed has two side surfaces (11) and at least one end face (12) in each case, wherein the end face (12) abuts the side surfaces (11) by forming a corner (13) in each case.

4. Dishwasher according to one of claims 1 to 3, **characterised in that** at least one part of the support webs (2, 3) for items to be washed has two side surfaces (16) in each case, which abut one another at an acute angle.

5. Dishwasher according to one of claims 1 to 4, **characterised in that** the storage apparatus (1) is fastened to a basket, which is arranged so that it can be pulled out from a washing compartment of the dishwasher.

6. Dishwasher according to one of claims 1 to 5, **characterised in that** items to be washed (22) can be stored on the storage apparatus (1) in at least one of the two positions.

7. Dishwasher according to one of claims 1 to 6, **characterised in that** the support webs (2, 3) for items to be washed extend in a first and a second direction, which run at right angles to one another, wherein the first direction runs substantially in parallel and the second direction runs substantially at right angles to the pivot axis (18).

8. Dishwasher according to claim 7, **characterised in that** the extension in the first direction is greater than the extension in the second direction.

9. Dishwasher according to one of claims 1 to 9, **characterised in that** at least one part of the support webs (2, 3) for items to be washed has at least one jagged support edge (15) for items to be washed.

## Revendications

1. Lave-vaisselle, en particulier lave-vaisselle ménager, présentant au moins un dispositif de dépose (1) pouvant être placé d'une première position en une deuxième position et inversement par un mouvement pivotant autour d'un axe de pivotement (18) et qui présente des âmes d'appui à vaisselle (2, 3), **caractérisé en ce que** les âmes d'appui à vaisselle (2,3) présentent en première et deuxième position des pentes d'écoulement constituées en première et deuxième position par des surfaces (11, 12) en particulier disposées inclinées des âmes d'appui à vaisselle (2, 3), **en ce que** le vecteur normal diverge en un quelconque endroit des surfaces (11, 12) en première et deuxième position du vecteur de pesanteur et **en ce que** les surfaces (11, 12) sont exécutées de manière courbée.

2. Lave-vaisselle selon la revendication 1, **caractérisé en ce que** le mouvement pivotant est exécutable au moyen d'un palier d'articulation (6).

3. Lave-vaisselle selon la revendication 1 ou 2, **caractérisé en ce qu'**au moins une partie des âmes d'appui à vaisselle (2, 3) présentent respectivement deux surfaces latérales (11) et au moins une surface frontale (12), la surface frontale (12) étant contiguë aux surfaces latérales (11) en constituant respectivement un angle (13).

4. Lave-vaisselle selon l'une des revendications 1 à 3, **caractérisé en ce qu'**au moins une partie des âmes d'appui à vaisselle (2, 3) présentent respectivement deux surfaces latérales (16) contiguës l'une à l'autre en formant un angle aigu.

5. Lave-vaisselle selon l'une des revendications 1 à 4, **caractérisé en ce que** le dispositif de dépose (1) est fixé à un panier à vaisselle disposé de manière amovible dans un espace de traitement du lave-vaisselle.

6. Lave-vaisselle selon l'une des revendications 1 à 5, **caractérisé en ce que** de la vaisselle (22) peut être déposée sur le dispositif de dépose (1) dans au moins une des deux positions.

7. Lave-vaisselle selon l'une des revendications 1 à 6, **caractérisé en ce que** les âmes d'appui à vaisselle (2, 3) s'étendent dans une première et une deuxième direction perpendiculaire l'une à l'autre, la première direction étant essentiellement parallèle et la deuxième direction étant essentiellement perpendiculaire à l'axe de pivotement (18).

8. Lave-vaisselle selon la revendication 7, **caractérisé en ce que** l'étendue dans la première direction est plus importante que l'étendue dans la deuxième direction.

9. Lave-vaisselle selon l'une des revendications 1 à 9, **caractérisé en ce qu'**au moins une partie des âmes d'appui à vaisselle (2,3) présente au moins un bord d'appui à vaisselle (15) en dents de scie.
